# EUROPÄISCHE PATENTSCHRIFT

(11) **EP 0 212 348 B1**
(45) Veröffentlichungstag und Bekanntmachung des Hinweises auf die Patenterteilung: **10.05.1989**
(21) Anmeldenummer: 86110339.8
(22) Anmeldetag: 26.07.1986
(51) Int. Cl.: B61F 5/30

(54) **Primärfederung für Schienenfahrzeuge**
Primary suspension for railway vehicles
Suspension primaire pour véhicule ferroviaire

(30) Priorität: 27.08.1985 DE 3530554
(43) Veröffentlichungstag der Anmeldung: 04.03.1987
(73) Patentinhaber: Waggonfabrik Talbot KG, D-5100 Aachen (DE)
(72) Erfinder: Dieling, Hans, D-3582 Felsberg-Rhünda (DE)
(74) Vertreter: Watzke, Wolfram, Dipl.-Ing.

(56) Entgegenhaltungen:
- DE-A- 1 755 875
- DE-A- 3 048 515
- DE-A- 3 048 516
- GB-A- 1 025 808
- US-A- 4 026 217
- US-A- 4 166 611

## Beschreibung

Die Erfindung betrifft eine Primärfederung für Schienenfahrzeuge nach dem Oberbegriff des Patentanspruchs 1.

Es ist bekannt (DE-A-3 048 515), eine Primärfederung für Schienenfahrzeuge so zu gestalten, daß jedes Achslagergehäuse in Fahrzeuglängsrichtung beidseitig Tragarme aufweist und sich zwischen diesen Tragarmen und dem Drehgestellrahmen Federn befinden, von denen eine in senkrechter Richtung weiche Feder ist, während die andere Feder eine auf ihre horizontalen Federeigenschaften ausgelegte Feder ist, die aus zwei übereinanderliegenden nichtebenen Metallflächen besteht, zwischen denen sich eine Schicht aus elastomeren Material befindet. Diese bekannte Primärfederung hat den Vorteil, daß sie einerseits in senkrechter Richtung weich ist, weil die in senkrechter Richtung weiche Feder, die eine Schraubenfeder, eine Gasfeder oder auch eine Elastomerfeder sein kann, die ganze Federung in senkrechter Richtung übernimmt. Andererseits bestimmt die andere Feder, die ähnlich wie bei einem Achslenker, als Drehgelenk dient, und die auf ihre horizontalen Federeigenschaften ausgelegt ist und in senkrechter Richtung verhältnismäßig hart sein kann, die Elastizität in der horizontalen Ebene, wobei die Federeigenschaften in Fahrtrichtung - x-Richtung - und quer zur Fahrtrichtung - y-Richtung - unterschiedlich groß sein können und weitgehend den jeweiligen Verhältnissen angepaßt werden können.

Diese bekannten Primärfederungen sind insbesondere für schnellfahrende Schienenfahrzeuge gut geeignet. Es hat sich jedoch gezeigt, daß die Steifigkeit dieser bekannten Primärfederung in x- und y-Richtung nicht in der wünschenswerten Breite variierbar ist, weil die Elastomerfeder neben den vertikalen Abstützkräften auch eine Verdrehung um die y-Achse aufnehmen muß, da ja die Elastomerfeder beim Einfedern der anderen in senkrechter Richtung weichen Feder als Drehgelenk dient.

Aufgabe der Erfindung ist es, die Elastomerfeder so zu gestalten, daß sie auch diese Verdrehung aufnehmen kann, ohne daß dabei der Vorteil aufgegeben wird, daß die horizontalen Federeigenschaften in x- und y-Richtung weitgehend einstellbar sind. Diese Aufgabe wird gelöst durch die im kennzeichnenden Teil des Patentanspruchs 1 angegebenen Merkmale. Die Unteransprüche geben weitere Ausführungsformen und Verbesserungen an.

Dadurch, daß mindestens eine Elastomerschicht teilkugelschalenförmig ausgebildet ist und zwischen zwei Teilkugeloberflächen der angrenzenden Metallkörper liegt, erhält die Elastomerfeder die Eigenschaften eines Kugelgelenks, während durch die zusätzliche als ebene oder trogförmige Schicht ausgebildete elastomere Schicht die Elastizität in der horizontalen Ebene weitgehend variiert werden kann. Dabei kann die zusätzliche elastomere Schicht, wie dies an sich bekannt ist (DE-C-1 755 875), aus zwei dachförmig gegeneinander geneigten Schichten oder auch aus zwei gegeneinander geneigten Schichten, zwischen denen sich eine horizontale Schicht befindet, oder auch aus mehreren gegeneinander geneigten Schichten bestehen, oder sie kann als Zylinderhalbschale ausgebildet sein. Durch diese Formgebung der zusätzlichen Schicht aus elastomeren Material sind alle in der Praxis erforderlichen Steifigkeiten und Steifigkeitsunterschiede in x- und y-Richtung erreichbar. Sind die Federwege bei der in senkrechter Richtung weichen Feder groß, so treten dementsprechend auch große Verdrehwinkel in der Elastomerfeder auf. Damit die Schubbeanspruchung in der teilkugelschalenförmig ausgebildeten Schicht aus elastomeren Material nicht zu groß wird, kann die Verdrehung auf mehrere konzentrisch zueinander angeordnete teilkugelschalenförmige Schichten verteilt werden. Da die Schubbeanspruchungen in den teilkugelschalenförmigen Elastomerschichten vom Kugelradius abhängen, können die Schichtdicken dem Kugelradius entsprechend verschieden groß sein, wobei sie vorteilhaft mit zunehmendem Kugelradius größer werden.

Ausführungsbeispiele einer Primärfederung nach der Erfindung sind in den Zeichnungen dargestellt.
Fig. 1 zeigt in einem vertikalen Teilschnitt eine Primärfederung nach der Erfindung, bei der die Elastomerfeder nur eine teilkugelschalenförmige Schicht aufweist;
Fig. 2 zeigt einen Schnitt nach der Linie 11 - 11 in Fig. 1;
Fig. 3 zeigt in einem vertikalen Teilschnitt die Elastomerfeder einer Primärfederung in einer anderen Ausführungsform mit zwei teilkugelschalenförmigen Schichten.

Bei der Ausführungsform nach Fig. 1 und 2 besitzt das Achslagergehäuse 1 beidseitig zwei Tragarme 2 und 3, die in Fahrzeuglängsrichtung x liegen. Der Drehgestellrahmen 13 bzw. der Wagenkasten stützt sich auf dem Tragarm 2 über eine Schraubenfeder 4 und auf dem Tragarm 3 über die Elastomerfeder 5 ab. Diese Elastomerfeder 5 besteht, wie dargestellt, aus einem Stahlteil 6 mit teilkugelförmiger Oberfläche und einem Stahlteil 7 mit teilkugelförmiger Aushöhlung und zwischen diesen Stahlteilen liegt eine Elastomerschicht 8. Zwischen der Unterseite des Stahlteils 7 und der Oberseite eines weiteren Stahlteils 9 liegt eine zusätzliche Elastomerschicht 10. Die Oberflächen der Stahlteile 7 und 9, an die die Schicht 10 anvulkanisiert ist, können grundsätzlich horizontal liegend eben sein. In diesem Fall ist die Federung in x- und y-Richtung gleich groß. Soll die Federung in x- und y-Richtung jedoch verschieden groß sein, so kann die Elastomerschicht auch trogförmig ausgebildet sein oder sie kann dachförmig gestaltet sein, wobei die Längsrichtung des Troges bzw. des Daches in x- oder in y-Richtung liegen kann, je nachdem in welcher dieser beiden Richtungen eine größere Elastizität erwünscht ist.

Bei der in Fig. 1 und 2 dargestellten Ausführungsform ist, wie insbesondere aus Fig. 2 zu entnehmen, die zusätzliche Elastomerschicht 10 trogförmig ausgebildet, wobei der Trog im wesentlichen einen U-förmigen, nach oben offenen Querschnitt besitzt. Die Trogachse verläuft in x-Richtung. Wie Fig. 2 weiterhin zu entnehmen, ist die Trogweite in x-Richtung nicht konstant, sondern sie nimmt von der Mitte der Elastomerfeder 5 nach beiden Richtungen der Trogachse hin ab. Der Federweg des Stahlteils 7 in horizontaler x-Richtung ist durch Anschläge 11, 12 begrenzt.

Fig. 3 zeigt eine Elastomerfeder 5', die in einer Primärfederung nach Fig. 1 anstelle der Elastomerfeder 5 verwendet werden kann. Bei dieser Ausführungsform der Elastomerfeder sind zwischen dem Metallteil 6' und dem Metallteil 7' zwei kugelkalottenförmige Elastomerschichten 8a' und 8b' vorgesehen, zwischen denen eine kugelschalenförmige Metallschicht 6a' liegt. Dabei ist die Dicke d1 der Elastomerschicht 8a' etwas kleiner als die Dicke d2 der Elastomerschicht 8b' mit dem größeren Kugelradius. Die zusätzliche Elastomerschicht 10' zwischen den Metallteilen 7' und 9' ist auch bei dieser Ausführungsform trogförmig gestaltet und setzt sich aus im wesentlichen ebenen Teilschichten 10a', 10b', 10c' zusammen, die gegeneinander geneigt angeordnet sind.

Um die Federeigenschaften weiterhin zu variieren, können die kugelförmigen Oberflächen der Metallteile 6 und 7 bzw. 6' und 7' auch etwas exzentrisch zueinander angeordnet sein, so daß sich die Dicke der dazwischenliegenden Elastomerschicht von der Mitte nach den Rändern zu verändert. Zum Ausgleich der Schubbeanspruchung bei mehreren teilkugelschalenförmigen, konzentrisch zueinander angeordneten Elastomerschichten, können, statt die Schichten unterschiedlich dick zu machen, auch Elastomere mit unterschiedlicher Elastizität verwendet werden. Als Elastomere können natürlicher oder synthetischer Gummi oder gummielastische Kunststoffe verwendet werden, wobei Voraussetzung ist, daß sich das Elastomer mit Metallen fest verbinden läßt.

## Patentansprüche

1. Primärfederung für Schienenfahrzeuge, bei der jedes Achslagergehäuse (1) in Fahrzeuglängsrichtung beidseitig Tragarme (2, 3) aufweist und sich zwischen diesen Tragarmen und dem Drehgestellrahmen bzw. dem Wagenkasten jeweils auf der einen Seite eine in senkrechter Richtung weiche Feder (4) und auf der anderen Seite eine auf ihre horizontalen Federeigenschaften ausgelegte Elastomerfeder (5) befindet, bei der zwischen nichtebenen Flächen eine Schicht aus elastomeren Material liegt, dadurch gekennzeichnet, daß die Elastomerfeder (5) mindestens eine teilkugelschalenförmig ausgebildete Schicht (8) aus elastomerem Material aufweist, die symmetrisch zur senkrechten Richtung zwischen Teilkugeloberflächen mit im wesentlichen gleichen Mittelpunkten aufweisenden Metallteilen (6, 7) angeordnet ist, sowie zusätzlich eine weitere Schicht (10) aus elastomerem Material, die ebene, in horizontaler Richtung liegende Begrenzungsflächen aufweist, oder trogförmig mit in horizontaler Richtung liegender Trogachse ausgebildet ist.

2. Primärfederung nach Anspruch 1, dadurch gekennzeichnet, daß die Elastomerfeder (5) zwei oder mehr teilkugelschalenförmig ausgebildete, zueinander konzentrische Schichten (8a, 8b) aus elastomerem Material aufweist.

3. Primärfederung nach Anspruch 1 oder 2, dadurch gekennzeichnet, daß die zusätzliche elastomere Schicht (10) unter den teilkugelschalenförmigen Schichten (8, 8a, 8b) angeordnet ist.

4. Primärfederung nach einem der Ansprüche 2 oder 3, dadurch gekennzeichnet, daß die Dicke (d1, d2) der teilkugelschalenförmigen elastomeren Schichten (8a, 8b) mit dem Kugelradius zunimmt.

5. Primärfederung nach einem der Ansprüche 1 bis 4, dadurch gekennzeichnet, daß die trogförmig ausgebildete zusätzliche elastomere Schicht (10) aus zwei oder mehr gegeneinander geneigt angeordneten Teilschichten (10a, 10b, 10c) mit ebenen Begrenzungsflächen besteht.

6. Primärfederung nach einem der Ansprüche 1 bis 4, dadurch gekennzeichnet, daß die trogförmig ausgebildete zusätzliche elastomere Schicht als Zylinderhalbschale ausgebildet ist.

7. Primärfederung nach Anspruch 5 oder 6, dadurch gekennzeichnet, daß sich die Trogweite der zusätzlichen elastomeren Schicht von der Mitte der Elastomerfeder an nach beiden Richtungen der Trogachse verändert.

## Claims

1. Primary suspension for rail vehicles, in which each axle-box housing (1) has supporting arms (2, 3) on both sides in the longitudinal direction of the vehicle and there are in each case between these supporting arms and the bogie frame or the vehicle body on the one side, a spring (4) which is soft in the vertical suspension mode and on the other side, an elastomeric spring (5) incorporated for its spring properties in the horizontal mode, in which arrangement a layer of elastomeric material lies between non-level areas, characterised in that the elastomeric spring (5) has at least one layer (8) of elastomeric material designed in the shape of a part-spherical shell, which is arranged symmetrically to the vertical direction between metal parts (6, 7) having part-spherical surfaces with substantially the same centre points, as well as in addition a further layer (10) of elastomeric material, which has a level zone lying in a horizontal direction, or is designed in the shape of a trough with trough axis lying in a horizontal direction.

2. Primary suspension according to Claim 1, characterised in that the elastomeric spring (5) has two or more layers (8a, 8b) of elastomeric material designed in the shape of part-spherical shells and concentric to each other or one another.

3. Primary suspension according to Claim 1 or 2, characterised in that the additional elastomeric layer (10) is arranged underneath the part-spherical shell-shaped layers (8, 8a, 8b).

4. Primary suspension according to one of Claims 2 or 3, characterised in that the thickness (d1, d2) of the part-spherical shell-shaped elastomeric layers (8a, 8b) increases with the sphere radius.

5. Primary suspension according to one of Claims 1 to 4, characterised in that the additional elastomeric layer (10), designed in the shape of a trough, consists of two or more elements (10a, 10b, 10c), arranged inclined with respect to each other or one another, with level zones.

6. Primary suspension according to one of Claims 1 to 4, characterised in that the additional elastomeric layer, designed in the shape of a trough, is designed as a cylinder half shell.

7. Primary suspension according to Claim 5 or 6, characterised in that the trough width of the additional elastomeric layer changes from the centre of the elastomeric spring in both directions of the trough axis.

## Revendications

1. Suspension primaire pour véhicules sur rail sur laquelle chaque boîte d'essieu (1) présente, en direction longitudinale du véhicule, sur les deux côtés, des bras de support (2, 3) et sur laquelle se trouve entre lesdits bras de support et le châssis ou le caisson respectivement sur un côté, un ressort (4) mou en direction verticale et sur l'autre côté un ressort (5) en élastomère étudié conformément aux propriétés d'élasticité horizontale, suspension sur laquelle entre les faces non planes se trouve une couche de matière élastomère, caractérisée par le fait que le ressort (5) en élastomère présente au moins une couche (8) en matière élastomère réalisée en forme de coupelle partiellement sphérique qui est disposée symétriquement à la direction verticale entre des surfaces partiellement sphériques et comporte des pièces métalliques (6, 7) présentant des centres sensiblement égaux, et qui présente en outre une autre couche (10) en matière élastomère qui présente des faces de délimitation planes situées en direction horizontale, ou bien qui est réalisée en forme d'auge, l'axe de cette auge étant situé en direction horizontale.

2. Suspension primaire selon la revendication 1, caractérisée par le fait que le ressort (5) en élastomère présente deux ou plusieurs couches (8a, 8b) respectivement concentriques en matière élastomère et réalisées en forme de coupelles partiellement sphériques.

3. Suspension primaire selon la revendication 1 ou 2, caractérisée par le fait que la couche élastomère complémentaire (10) est disposée sous les couches (8, 8a, 8b) en forme de coupelles partiellement sphériques.

4. Suspension primaire selon la revendication 2 ou 3, caractérisée par le fait que l'épaisseur (d1, d2) des couches (8a, 8b) élastomère en forme de coupelles partiellement sphériques augmente avec le rayon de la sphère.

5. Suspension primaire selon l'une des revendications 1 à 4, caractérisée par le fait que la couche élastomère complémentaire réalisée en forme d'auge est constituée de deux ou de plusieurs couches partielles (10a, 10b, 10c) inclinées les unes en direction des autres et comportant des surfaces de délimitation planes.

6. Suspension primaire selon l'une des revendications 1 à 4, caractérisée par le fait que la couche élastomère complémentaire réalisée en forme d'auge est réalisée sous la forme d'une semi-coupelle cylindrique.

7. Suspension primaire selon la revendication 5 ou 6, caractérisée par le fait que la largeur de l'auge de la couche complémentaire élastomère se modifie à partir du centre du ressort élastomère en allant dans les deux directions de l'axe de l'auge.
